# EUROPÄISCHE PATENTANMELDUNG

(11) **EP 1 066 857 A1**
(43) Veröffentlichungstag der Anmeldung: **10.01.2001**
(21) Anmeldenummer: 99113003.0
(22) Anmeldetag: 06.07.1999
(51) Int. Cl.: A62C 39/00

(54) **Stickstoff-Löschanlage mit einem Bevorratungsbehälter**

(71) Anmelder: Siemens Building Technologies AG, 8034 Zürich (CH)
(72) Erfinder: Covelli, Bruno, Dr., 5034 Suhr (CH); Müller, Markus, Dr., 8050 Zürich (CH)
(74) Vertreter: Dittrich, Horst, Dr.

(57) **Zusammenfassung**

Die Löschanlage enthält einen Stickstoff-Bevorratungsbehälter (1) mit einem Behälterventil (5) und einem an das letztere angeschlossenen Rohrleitungssystem (6) für die Zuführung des Stickstoffs zu entsprechenden Löschdüsen. Der Bevorratungsbehälter (1) ist zur Flüssiggaslagerung des Stickstoffs in gesättigtem Zustand ausgebildet und die Lagerung erfolgt einige Grad unterhalb des kritischen Punkts, vorzugsweise bei einem Druck im Bereich zwischen 25 und 33 bar und der entsprechenden Sättigungstemperatur. Der Bevorratungsbehälter (1) ist durch einen Metalltank (2) gebildet, welcher eine Kälteisolation (3) und ein Kälteaggregat (9, 10) zum Ausgleich des Kälteverlusts an die Umgebung aufweist.

## Beschreibung

Die vorliegende Erfindung betrifft eine Stickstoff-Löschanlage mit einem Bevorratungsbehälter für Stickstoff mit einem Behälterventil und einem an das letztere angeschlossenen Rohrleitungssystem für die Zuführung des Stickstoffs zu entsprechenden Löschdüsen.

Bei Stickstoff-Löschanlagen werden so wie bei Inertgas-Löschanlagen allgemein zur Bevorratung des Löschmittels Norm-Gasflaschen eingesetzt, was bei grösseren Anlagen kostenmässig stark zu Buche schlägt. Bei Untersuchungen, ab welcher Anlagengrösse bei Stickstofflöschanlagen Hochdruckbehälter bei 200 bar und mit rund 1'000 l Inhalt den Norm-Gasflaschen preislich überlegen sind, hat sich gezeigt, dass solche Spezialbehälter nur bei sehr grossen Anlagen aufgrund des kleineren Platzbedarfs für die Bevorratung kostenmässig überlegen wären.

Durch die Erfindung soll nun eine Stickstoff-Löschanlage angegeben werden, deren Bevorratungsbehälter ab einem Nutzvolumen von 1'000 l gegenüber Gasflaschen preislich grosse Vorteile bietet.

Diese Aufgabe wird erfindungsgemäss dadurch gelöst, dass der Bevorratungsbehälter zur Flüssiggaslagerung des Stickstoffs in gesättigtem Zustand ausgebildet ist, und dass die Lagerung in der Nähe des kritischen Punkts des Stickstoffs erfolgt.

Eine erste bevorzugte Ausführungsform der erfindungsgemässen Löschanlage ist dadurch gekennzeichnet, dass die Lagerung bei einer Temperatur einige Grad unterhalb des kritischen Punkts erfolgt.

Eine zweite bevorzugte Ausführungsform der erfindungsgemässen Löschanlage ist dadurch gekennzeichnet, dass die Lagerung des Stickstoffs bei einem Druck im Bereich zwischen 25 und 33 bar, vorzugsweise bei 30 bar, und der entsprechenden Sättigungstemperatur erfolgt.

Bei Stickstoff beträgt die kritische Temperatur -147°C und der kritische Druck liegt bei 34 bar. Bei einer Gaslöschanlage muss der Behälterdruck so hoch sein, dass der Vorratsdruck das Löschgas genügend schnell aus den Düsen presst. Dabei wird die Regel eingehalten, dass der Düsendruck nicht kleiner als 10 bar ist. Um möglichst kleine Leitungsdurchmesser installieren zu können, wird ein Vorratsdruck von 20 bis 30 bar gewünscht. Wenn man den Vorratsdruck mit 30 bar festlegt, dann beträgt die Sättigungstemperatur -150° C, womit ein genügend grosser Abstand von der kritischen Temperatur von -147° C eingehalten werden kann.

Eine dritte bevorzugte Ausführungsform der erfindungsgemässen Löschanlage ist dadurch gekennzeichnet, dass der Bevorratungsbehälter durch einen Metalltank mit einer Kälteisolation gebildet ist, und dass dieser ein Kälteaggregat zum Ausgleich des Kälteverlusts an die Umgebung aufweist.

Eine vierte bevorzugte Ausführungsform der erfindungsgemässen Löschanlage ist dadurch gekennzeichnet, dass die Kälteisolation durch eine Vakuumisolation gebildet ist.

Eine weitere bevorzugte Ausführungsform der erfindungsgemässen Löschanlage ist dadurch gekennzeichnet, dass das Kälteaggregat auf dem Prinzip der Direktverdampfung eines Flüssiggases beruht, welches bei Normaldruck und einer Temperatur unterhalb von -150°C gelagert ist. Das zur Verdampfung vorgesehene Flüssiggas ist vorzugsweise durch Stickstoff oder durch Luft gebildet.

Die Regelung der Verdampferleistung erfolgt vorzugsweise über eine Druckmessung im Tank.

Im folgenden wird die Erfindung anhand eines in der einzigen Zeichnung dargestellten Ausführungsbespiels näher erläutert; die Zeichnung zeigt eine schematische Darstellung des Bevorratungsbehälters einer erfindungsgemässen Löschanlage.

Der dargestellte Bevorratungsbehälter 1 besteht aus einem Tank 2 und aus einer diesen aussen umgebenden Kälteisolation 3, welche vorzugsweise durch eine Vakuumisolation gebildet ist. Der Tank 2 enthält einen Stutzen 4 mit einem ausserhalb des Tanks 2 angeordneten Hauptventil 5, welches mit einem Rohrleitungssystem 6 verbunden ist, und mit einem in den Tank 2 ragenden Tauchrohr 7. Ausserdem ist am Tank 2 ein Füllstutzen 8 vorgesehen. Der Tank 2 besteht aus einem geeigneten Material, beispielsweise Stahl.

Der Bevorratungsbehälter 1 dient zur Flüssiggaslagerung von Stickstoff in gesättigtem Zustand. Diese Variante der Gasbevorratung wird deswegen angewendet, weil die heute verwendeten Norm-Gasflaschen wegen des hohen Preises und Platzbedarfs und der hohen Installationskosten nur für relativ kleiner Löschanlagen verwendet werden können, so dass bei grösseren Objekten, wie beispielsweise Lagerhallen von mehr als 5000 m³ Rauminhalt, eine Flutung mit Stickstoff praktisch nicht in Frage kommt. Flüssiggas-Lagerung im gesättigten Zustand ist bei Niederdruck-CO₂-Löschanlagen bekannt, bei denen CO₂ im gesättigten Zustand bei 20 bar und -20°C gelagert wird. Diese Technologie hat sich seit Jahren bewährt und hat ab rund 1'000 kg Einsatzmenge gegenüber den Gasflaschen preislich grosse Vorteile.

Der kritische Druck von Stickstoff beträgt 34 bar und die kritische Temperatur -147°C. Der Stickstoff muss im Bevorratungsbehälter 1 unter einem so hohen Druck gelagert sein, dass der Vorratsdruck das Löschgas genügend schnell aus den Düsen zur Flutung des betreffenden Raumes presst. Dabei gilt die Regel, dass der Düsendruck nicht kleiner als 10 bar sein soll. Um möglichst kleiner Leitungsdurchmesser installieren zu können, wird ein Vorratsdruck zwischen 20 und 30 bar angestrebt.

Bei der Flüssiggaslagerung von Stickstoff im gesättigten Zustand ist zu beachten, dass Stickstoff zweiphasig aus dem Bevorratungsbehälter 1 austritt. Vorzugsweise wird ein Vorratsdruck von 30 bar gewählt, dem eine Sättigungstemperatur von -150°C entspricht, womit ein genügend grosser Abstand von der kritischen Temperatur von -147°C eingehalten werden kann.

Bei einer Flüssiggas-Stickstoff-Anlage ist wesentlich, dass sich im Rohrleitungssystem 6 eine Zweiphasenströmung ausbildet, und dass das Gas-Flüssigkeitsgemisch, das aus den Löschdüsen strömt, im Schutzbereich genügend schnell verdampft. Denn die unmittelbare Vermischung des Löschgases mit der Raumluft ist eine zwingende Voraussetzung für die Gaslöschung. Und diese schnelle Homogenisierung kann nur erfolgen, wenn der Flüssigkeitsstrahl aus den Düsen vollständig verdampft.

Praktische Versuche haben gezeigt, dass die beiden genannten Ziele, Zweiphasenströmung im Rohrleitungssystem 6 und schnelle Verdampfung des Flüssigkeitsstrahls aus den Löschdüsen, bei Löschung mit flüssigem Stickstoff bei 30 bar und -150°C erreicht werden.

Der Tank 2 ist eine Stahlkonstruktion mit einer Auslegungstemperatur von -200°C, die Dicke der Isolationsschicht 3 beträgt etwa 10 bis 20 cm. Das Ventil 5, das beispielsweise ein Kugelventil ist, entspricht dem bei Hochdrucktanks verwendeten Typ. Der Tank 2 ist durch die Isolationsschicht 3 nur unvollständig gegen Kälteverlust an die Umgebung geschützt, so dass ein Kälteaggregat 9 mit einem im Tank 10 angeordneten Verdampfer 10 zum Ausgleich dieses Kälteverlusts eingesetzt werden muss. Ein geeignetes Kälteaggregat ist das von der U.S. Firma Ferrofluidics angebotene System PFC 550, das bei der Erzeugung von wasserfreien Gasen (Kältefalle) eingesetzt wird.

Eine bevorzugte Methode für den Ausgleich des Kälteverlusts besteht darin, dass der Tank 2 mit flüssigem Stickstoff mit einem zusätzlichen, separat gelagerten Flüssiggas über Direktverdampfung gelagert wird. Als zusätzliches Flüssiggas bietet sich ebenfalls Stickstoff oder auch Luft an. Das zur Kühlung vorgesehene zusätzliche Flüssiggas wird bei Normaldruck und einer Temperatur von -190° bis -210°C gelagert und in einer Kühlschlange im Tank 2 mit dem flüssigen Stickstoff verdampft. Da das zur Verdampfung vorgesehene Flüssiggas bei Normaldruck gelagert wird, kann der für die Lagerung erforderliche druckfreie Behälter billig auf dem Markt eingekauft werden.

Die Regelung der Verdampferleistung kann über die ohnehin vorgesehene Druckmessung im Tank 2 erfolgen, wobei der Ausfluss des zur Kühlung vorgesehenen Flüssiggases aus dem druckfreien Behälter über ein temperaturfestes Regelventil entsprechend der gewünschten Verdampfer- oder Kühlleistung gesteuert wird.

Praktische Versuche und Abschätzungen haben ergeben, dass mit einer Stickstoff-Löschanlage der beschriebenen Art grosse bis sehr grosse Räume, wie beispielsweise Lagerhallenkomplexe, Tunnels und dergleichen mit Stickstoff geflutet werden können, wobei die Kosteneinsparung gegenüber einer Anlage mit Norm-Gasflaschen etwa 30% beträgt. Bei grossen Objekten kann mit der beschriebenen Stickstoff-Löschanlage in heute unbekannten Dimensionen gelöscht werden, wobei aber keine Sprinkler verwendet, sondern die Räume geflutet werden.

## Patentansprüche

1. Stickstoff-Löschanlage mit einem Bevorratungsbehälter (1) für Stickstoff mit einem Behälterventil (5) und mit einem an das letztere angeschlossenen Rohrleitungssystem (6) für die Zuführung des Stickstoffs zu entsprechenden Löschdüsen, dadurch gekennzeichnet, dass der Bevorratungsbehälter (1) zur Flüssiggaslagerung des Stickstoffs in gesättigtem Zustand ausgebildet ist, und dass die Lagerung in der Nähe des kritischen Punkts des Stickstoffs erfolgt.

2. Löschanlage nach Anspruch 1, dadurch gekennzeichnet, dass die Lagerung bei einer Temperatur einige Grad unterhalb des kritischen Punkts erfolgt.

3. Löschanlage nach Anspruch 2, dadurch gekennzeichnet, dass die Lagerung des Stickstoffs bei einem Druck im Bereich zwischen 25 und 33 bar, vorzugsweise bei 30 bar, und der entsprechenden Sättigungstemperatur erfolgt.

4. Löschanlage nach Anspruch 3, dadurch gekennzeichnet, dass der Bevorratungsbehälter (1) durch einen Metalltank (2) mit einer Kälteisolation (3) gebildet ist, und dass dieser ein Kälteaggregat (9, 10) zum Ausgleich des Kälteverlusts an die Umgebung aufweist.

5. Löschanlage nach Anspruch 4, dadurch gekennzeichnet, dass die Kälteisolation (3) durch eine Vakuumisolation gebildet ist.

6. Löschanlage nach einem der Ansprüche 1 bis 5, dadurch gekennzeichnet, dass das Behälterventil (5) aussen am Bevorratungsbehälter (1) angeordnet ist.

7. Löschanlage nach Anspruch 4, dadurch gekennzeichnet, dass das Kälteaggregat (9, 10) auf dem Prinzip der Direktverdampfung eines Flüssiggases beruht, welches bei Normaldruck und einer Temperatur unterhalb von -150°C gelagert ist.

8. Löschanlage nach Anspruch 7, dadurch gekennzeichnet, dass das zur Verdampfung vorgesehene Flüssiggas durch Stickstoff oder durch Luft gebildet ist.

9. Löschanlage nach Anspruch 7 oder 8, dadurch gekennzeichnet, dass die Regelung der Verdampferleistung über eine Druckmessung im Tank (2) erfolgt.
